# NEUE EUROPÄISCHE PATENTSCHRIFT

(11) **EP 1 177 566 B3**
(45) Veröffentlichungstag dieser Patentschrift: **27.04.2011**
(45) Hinweis auf die Patenterteilung: 28.12.2005
(21) Anmeldenummer: 99971145.0
(22) Anmeldetag: 21.10.1999
(51) Int. Cl.: H01H 9/18

(54) **VORRICHTUNG ZUR EINGABE VON WERTEN MIT EINEM BILDSCHIRM**
DEVICE FOR ENTERING VALUES USING A DISPLAY SCREEN
DISPOSITIF PERMETTANT D'ENTRER DES VALEURS ET DOTE D'UN ECRAN

(30) Priorität: 26.10.1998 CH 215398
(43) Veröffentlichungstag der Anmeldung: 06.02.2002
(73) Patentinhaber: Studer Professional Audio GmbH, 8105 Regensdorf (CH)
(72) Erfinder: VOGEL, Martin, CH-7320 Sargans (CH); WUSSLER, René, CH-8105 Regensdorf (CH)
(74) Vertreter: Bertsch, Florian Oliver
(86) Internationale Anmeldenummer: PCT/CH1999/000498
(87) Internationale Veröffentlichungsnummer: WO 2000/025332

(56) Entgegenhaltungen:
- EP-A- 0 782 091
- US-A- 5 572 239
- US-A- 5 805 146

## Beschreibung

Die Erfindung betrifft eine. Vorrichtung zur Eingabe von Werten, mit einem Bildschirm zur Anzeige der Werte und mit mindestens einem Element zur manuellen Eingabe der Werte vor dem Bildschirm angeordnet. Eine solche Vorrichtung gemäß Oberbegriff von Anspruch 1 ist z.B. aus US-A-5805146 bekannt. Als Vorrichtungen für die Eingabe von Werten gelten beispielsweise Drehknöpfe und Schiebehebel, die mit einer Skala verbunden sind, an der der eingestellte Wert abgelesen werden kann. Dabei ist die Rückmeldung über den eingestellten Wert schnell erfassbar und übersichtlich. Solche Systeme sind gut eingeführt und brauchen wenig Platz. Leider sind sie aber nicht konfigurierbar, d.h. sie können nicht leicht und schnell einer anderen Aufgabe zugeordnet werden. Sie sind auch nicht fernsteuerbar. Dieser Nachteil kann durch die Verbindung mit einem Motor, der den Drehknopf oder den Schiebehebel bewegt, vermieden werden. Solche Vorrichtungen sind bekannt, aber teuer und gross.

In einer weiteren Entwicklungsstufe kann nun die Vorrichtung zur Eingabe von der Anzeige getrennt werden, so dass der Drehknopf oder Schiebehebel und das Anzeigefeld, das hier auch ein Bildschirm sein kann, räumlich getrennt sind. Eine solche Vorrichtung ist konfigurier- und fernsteuerbar. Dafür ist aber die Bedienung weniger günstig, da, sofern mehrere solche Vorrichtungen auf einem engen Feld vorhanden sind, die Zuordnung zwischen Eingabeelement und Anzeigeelement bekannt oder eingeübt sein muss. Die Elemente zur Eingabe der Werte sind räumlich oft soweit von der Anzeige der Werte am Bildschirm getrennt, dass eine Zuordnung zwischen dem Element und der Anzeige nicht immer sicher ist. Dabei sind oft soviele Elemente zur Eingabe vorhanden, dass Verwechslungen naheliegen. Typisch für diese Art Vorrichtung sind Mischpulte für Tonsignale, Schalttafeln für Kraftwerk oder chemische Anlagen, sowie Bedienoberflächen für Geräte der Medizinaltechnik usw.

Eine weitere bekannte Ausführung für eine solche Vorrichtung mit einem Bildschirm ist aus der Technik der elektronischen Rechner, sog. PC's bekannt. Dabei kann mit einer sogenannten Maus ein Pfeil auf ein Feld auf dem Bildschirm gerichtet werden, wo beispielsweise aus einer vorgegebenen Auswahl von Werten ein Wert angewählt werden kann. Oder, es kann von einem vorgegebenen Wert ausgehend, durch einen Impuls von der Maus der nächste vorgesehene Wert angewählt werden. Eine solche Ausführung ist zwar konfigurier- und fernsteuerbar aber relativ langsam bei der Bedienung. Der fehlende direkt wirkende Eingabeknopf führt zu einer umständlichen Bedienung. Die gleichzeitige Bedienung mehrerer Eingabeeinheiten ist unmöglich.

Es sind ferner Vorrichtungen mit Bildschirmen bekannt, bei denen die Anzeige und die Eingabe von Werten über den Bildschirm direkt erfolgen, d.h. die ohne Maus arbeiten. Auf solchen Bildschirmen sind Felder durch das Programm ausgesondert, die beispielsweise mit dem Finger berührt werden sollen, um die Wahl eines Wertes unter mehreren Werten vorzunehmen. Solche Systeme sind unter dem Begriff "Touch Screen" bekannt. Sie sind sehr übersichtlich und konfigurierbar, auch schneller zu bedienen als mit einer Maus. Allerdings braucht jedes Eingabefeld auf dem Bildschirm viel Platz. Die Bedienung wird als unangenehm empfunden, wenn der bedienende Finger der Hand eine kontinuierliche, schiebend, vom Körper weg gerichtete Bewegung ausführen muss.

Aus der US 5,572,239 ist eine Vorrichtung bekannt, bei der vor einem Flachbildschirm Bedienelemente wie z.B. Dreh- oder Schiebeknöpfe angeordnet sind, die über ein Verbindungselement wie z.B. eine Welle mit einem Wandler verbunden sind, der eine Bewegung oder eine Stellung des Bedienelementes in ein elektrisches Signal umwandelt. Die Wandler sind auf einem Träger befestigt, so dass letztlich auch die Bedienelemente auf diesem Träger gelagert sind. Der Träger befindet sich in Blickrichtung gesehen hinter dem Flachbildschirm und die Verbindung zu den Bedienelementen geschieht über Durchbrüche im Flachbildschirm.

Bei dieser bekannten Vorrichtung sind somit vor dem Bildschirm Bedienelemente und hinter dem Bildschirm Wandler angeordnet, die die Einstellungen der Bedienelemente umsetzen. Das setzt immer voraus, dass eine Verbindung durch den Bildschirm hindurch aufgebaut wird, was bedeutet, dass als Bildschirm keine Kathodenstrahlröhre verwendet werden kann. Ein weiterer Nachteil ist darin zu sehen, dass durch den Einsatz von Bedienelementen und davon getrennten Wandlern insgesamt ein grosser Raumbedarf besteht und die Montage solcher Vorrichtungen, insbesondere bei der Anwendung in einem Audio-Mischpult aufwendig ist.

Es ist deshalb eine Aufgabe der Erfindung, einerseits, eine Vorrichtung der genannten Art zu schaffen, die eine sichere, d.h. zuverlässige und verwechslungsfreie, aber auch schnelle Rückmeldung über Werte ermöglicht, die über ein Element zur manuellen Eingabe ergonomisch günstig eingegeben werden können und andererseits zu einem konstruktiven Aufbau führen, der wenig Raum beansprucht und einfach zusammenzusetzen ist.

Dazu ist in der erfindungsgemässen Vorrichtung dem Bildschirm in Blickrichtung ein Träger für die Elemente zur manuellen Eingabe vorgelagert. Sofern dieser Träger den ganzen Bildschirm überdeckt, weist er mindestens einen, dem Element zugeordneten durchsichtigen Bereich für die Anzeige von Werten über den Bildschirm auf. Die Elemente sind über Verbindungen vor dem Bildschirm mit einem Rechner verbunden, der die Stellung der Elemente zur manuellen Eingabe über Daten erfasst und in mindestens einem Bereiche auf dem Bildschirm eine Rückmeldung über eingestellte Werte anzeigt. Dem Bildschirm und dem Träger ist vorzugsweise ein Element zur Befestigung elektronischer Bauteile zugeordnet. Das Element zur Befestigung elektronischer Bauteile ist vorzugsweie zwischen dem Träger und dem Bildschirm angeordnet und weist je nach Ausbildung mindestens dann durchsichtige Bereiche auf, wenn es den ganzen Bildschirm abdeckt. Es kann auch direkt am Träger angeordnet (z.B. als Folie aufgebracht) oder in diesen integriert sein. Als Element zur Eingabe können beispielsweise Drehgeber, Schieberegler, sog. Joysticks usw. also linear oder in zwei Dimensionen oder Richtungen verstellbare Geber vorgesehen sein. Solche Elemente für die Eingabe erzeugen entweder einen Wert entsprechend ihrer momentanen Stellung oder erzeugen ein Signal, das einer ausgeführten Bewegung entspricht und inkrementieren beispielsweise vorgängige Werte.

Die durch die Erfindung erreichten Vorteile sind insbesondere darin zu sehen, dass eine eindeutige und sichere Rückmeldung über eben eingestellte Werte an den Bediener erfolgen kann. Die oft anzutreffende räumliche und so auch visuelle Distanz zwischen dem Ort wo eine Anzeige auf einem Bildschirm erfolgt und dem Ort wo eine Eingabe von Werten erfolgt, ist soweit verkleinert, dass beide Elemente, für die Anzeige und die Bedienung ins gleiche Blickfeld gerückt sind. Damit können auch je nach Auslegung mehrere Anzeigen und mehrere Elemente für die Eingabe in das gleiche Blickfeld gerückt werden, so dass beispielsweise mit beiden Händen gleichzeitig Werte verändert werden können und die augenblicklich gültigen Werte für beide Eingaben gleichzeitig verfolgt werden können. Die erfindungsgemässe Vorrichtung erlaubt auch die Eingabe von Werten in schneller Folge und ist ausgesprochen "handlich" oder günstig für die Bedienung mit den Händen. In der Anwendung an Mischpulten für die Tontechnik, nimmt sie auch sehr stark auf die Gewohnheiten der Tonmeister Rücksicht und unterstützt damit deren Arbeit in positiver Weise. Dadurch, dass die Bedienelemente über Leitungen direkt mit einem Rechner verbunden sind, und die Leitungen direkt auf dem Bildschirm angebracht sind, ergibt sich auch ein besonders einfacher Aufbau mit geringem Raumbedarf.

Im folgenden wird die Erfindung anhand eines Ausführungsbeispiels und Figuren näher erläutert. Es zeigt:
Fig. 1 eine Darstellung einer Vorrichtung gemäss dem Stand der Technik,
Fig. 2 einen Schnitt durch einen Teil der Vorrichtung,
Fig. 3 und 4 je einen Schnitt durch eine weitere Ausführung eines Teils der Vorrichtung,
Fig. 5 eine Ansicht der Vorrichtung.
Fig. 6 ein Detail der Vorrichtung und
Fig. 7 ein Blockschema des Aufbaus der Vorrichtung mit einem Rechner.

Fig. 1 zeigt eine bekannte Ausführung einer Vorrichtung mit einem Bildschirm 1 der mehrere Felder 2, 3, usw. aufweist, in denen ein Wert grafisch, beispielsweise durch Ziffern angezeigt ist. Diesen beiden Feldern 2, 3 sind beispielsweise Drehknöpfe 4, 5 zugeordnet, über die Werte in die Vorrichtung eingegeben werden können. So können die angezeigten Werte in den Feldern 2, 3 durch Drehen der Drehknöpfe 4, 5 verändert werden. Dazu muss man aber wissen, dass den Feldern 2, 3, eben die Drehknöpfe 4, 5 und nicht etwa Drehknöpfe 6, 7 zugeordnet sind, was ebenso plausibel wäre. In Wirklichkeit kann die Distanz zwischen den Feldern 2, 3 und den Drehknöpfen 4, 5, 6, 7, sowie die Anzahl der vorhandenen Drehknöpfe aber auch viel grösser sein, als hier gezeigt, was die Unsicherheit bei der Bedienung steigert.

Fig. 2 zeigt einen Schnitt durch einen Teil der erfindungsgemässen Vorrichtung. Dabei erkennt man einen Teil eines Bildschirmes 10, einen Teil eines Elementes 11 zur Befestigung elektronischer Bauteile und einen Teil eines Trägers 12 für Elemente zur Eingabe von Werten. Typischerweise ist das Element 11 hier als sogenannte gedruckte Schaltung ausgebildet, auf der Leiterbahnen, und hier insbesondere auch ein optisch arbeitender Sensor 13, befestigt sind. In diesem Beispiel arbeitet der Sensor 13 mit einem Band 14 zusammen, das auf Rollen 15,16 liegt, die über Achsen 17 und 18 im Träger 12 gelagert sind. Das Band 14 weist mindestens eine Markierung auf, die, wenn sie dem Sensor 13 gegenüberliegt, darin einen elektrischen Impuls auslöst. Zur Eingabe von Werten kann das Band 14 auf seiner Oberseite 19 beispielsweise mit einem Finger bewegt werden. Es handelt sich hier um einen linear verstellbaren Geber. Der Träger 12 ist beispielsweise aus einem transparenten Medium wie Glas, Plexiglas, Mineralglas usw. ausgebildet und das Element 11 in bestimmten Bereichen neben dem Band 14 ausgeschnitten, durchsichtig oder nicht vorhanden. Der Träger 12 kann beispielsweise an einem Abdeckblech für den Bildschirm oder an einem gemeinsamen Gehäuseteil befestigt sein. Als Sensor 13 ist beispielsweise ein Inkrementalgeber denkbar.

Zur Eingabe von Werten wird das Band 14 auf seiner Oberseite 19 z.B. durch den Finger angetrieben und in eine neue Stellung verschoben, wobei Markierungen auf dem Band 14 im Sensor 13 Impulse auslösen, die in an sich bekannter und deshalb hier nicht näher beschriebenen Art und Weise in einer Auswerteeinheit zu Werten verarbeitet werden. Diese Werte werden durch den Bildschirm 10 in einem Bereich oder Feld angezeigt, das dem Band 14 benachbart ist.

Fig. 3 zeigt eine weitere Ausführung der Vorrichtung mit einem Drehknopf 20 als Eingabeelement. Im Gegensatz zu Fig. 2 ist hier ein weiteres (optionales) Element, ein sog. Touch-Screen als Bildschirm 22 vorgesehen. Der Drehknopf 20 ist auf einem Träger 21 drehbar gelagert, der dem Bildschirm 22 vorgelagert ist, von dem hier nur ein Teil erkennbar ist. Zwischen dem Bildschirm 22 und dem Träger 21 ist ein Element 23 zur Befestigung elektronischer Bauelemente wie Leiterbahnen, angeordnet und an einem von diesen befestigt. Darauf ist hier auch ein Sensor 24 über Kontakte 25, 26 befestigt. Der Träger 21 weist deshalb auch eine Ausnehmung 27 auf. Weitere hier nicht gezeigte Ausnehmungen legen den Bildschirm frei. Ebenfalls auf dem Träger 21 ist ein Lager 28 für den Drehknopf 20 über mindestens eine Schraubverbindung 29 befestigt. Am Drehknopf 20 ist eine mit einem Code versehene Scheibe 30 angebracht, zu der, der hier optisch arbeitende, Sensor 24 Sichtverbindung hat. Als Sensor 24 eignet sich beispielsweise ein Bauelement der Firma Hewlett-Packard, Typ HEDR-8000.

Es ist auch denkbar, den Sensor und die dazu führenden Leitungen direkt auf der Oberfläche des Trägers und durch den Drehknopf abgedeckt anzuordnen.

Zur Eingabe von Werten wird der Drehknopf 20 von Hand gedreht wobei die Scheibe 30 mitläuft und im optischen Sensor 24 Impulse auslöst, die in an sich bekannter und deshalb hier nicht näher beschriebenen Art und Weise in einer Auswerteeinheit zu Werten verarbeitet werden. Diese Werte werden durch den Bildschirm 22 in einem Bereich oder Feld angezeigt, das dem Drehknopf 20 benachbart ist.

Fig. 4 zeigt eine weitere mögliche Ausführung wobei der Bildschirm 32, hier ein Touch-Screen, mit seiner Seitenwand 31 unmittelbar neben dem Träger 33 befestigt ist.

Im Sinne der Erfindung können auch Sensoren verwendet werden, die nicht optisch arbeiten, sondern andere physikalische Effekte wie Magnetismus, Ultraschall, usw. ausnützen.

Fig. 5 zeigt eine Ansicht einer erfindungsgemässen Vorrichtung in Blickrichtung auf einen Bildschirm 34 mit Bereichen 35', 36', 37', usw. zur Anzeige von eingestellten Werten und Drehknöpfen 35, 36, 37 usw. als Elemente zur Eingabe von Werten, die auf einem Träger 42 angeordnet sind. Zusätzlich zu den genannten Elementen zur Eingabe können auf demselben Bildschirm noch an sich bekannte weitere Eingabeelemente 38, 39 anderer Art vorgesehen sein, die nach dem Prinzip "Touch-Screen" arbeiten, oder die mit einer Maus aktiviert werden können. Der Träger 42 kann im Prinzip durchsichtig ausgebildet sein, so dass der dahinterliegende Bildschirm 34 überall, wo nicht die Drehknöpfe 35, 35, 37 diesen abdecken, sichtbar ist. Es können aber auch weitere Bereiche 40, 41 des Trägers 42, z.B. durch Leiterbahnen abgedekt sein, die über oder unter dem Träger 42 angeordnet sind oder als Folie angebracht oder als Dünn- oder Dickschicht ausgebildet sind. In diesen weiteren Bereichen 40, 41, die den Bildschirm wie ein Netz überziehen können, das alle Drehknöpfe verbindet, ist der Bildschirm 34 abgedeckt und somit nicht sichtbar.

Besonders vorteilhaft ist die erfindurigsgemässe Vorrichtung bei sog. LCD-Bildschirmen. Diese haben den Vorteil eine ebene Oberfläche zu haben und einmal durch ein Programm abgegrenzte Bereiche immer in genau gleicher Grösse wiederzugeben. So wird beispielsweise eine Skala immer in der gleichen Grösse und am gleichen Ort abgebildet. Die LED-Bildsschirme können auch sehr leicht horizontal eingebaut werden und beispielsweise einen Teil eines Mischpultes für Tonsignale bilden.

Zig. 6 zeigt ein Beispiel für Angaben, wie sie in einem Bereiche 35', 36' oder 37' in einem Audio-Mischpult auftreten können. Diese Angaben betreffen hier z.B. Werte für einen Audio-Kanal zur Signalverarbeitung. Mit 43 ist eine grafische Wertanzeige mit Bereichsangaben 44 und 45 bezeichnet. Mit 46 ist eine Anzeige über den Steuermodus vorgesehen, die angibt, ob die Steuerung automatisch oder manuell erfolgt. Mit 47 ist der absolute Wert eines Parameters und mit 48 die verwendete Messeinheit angegeben. An weiteren Stellen sind mit 49 der Name eines Parametersatzes, mit 50 der Name des Parameters und mit 51 eine weitere Hilfsanzeige bezeichnet. Zusätzlich kann die Farbe des Hintergrundes 52 eine Parameteridentifikation, eine Alarmstufe usw. angeben.

Fig. 7 zeigt ein Blockschaltbild der erfindungsgemässen Vorrichtung an, wobei hier als Beispiel die Verhältnisse bei der Anwendung in einem Audio-Mischpult näher berücksichtigt sind. Eine Bedienoberfläche 53 weise wie bei solchen Mischpulten üblich, eine Vielzahl Einstellelemente und.Anzeigeelemente wie Skalen, Lampen usw. auf. Diese besteht aus einem Träger 54 für Bedienelemente 55, die der Konfiguration des Mischpultes dienen, für Bedienelemente 56, die zur Beeinflussung von Parametern dienen, die für die Verarbeitung der Audiosignale wichtig sind und für einen oder mehrere Bildschirme 57, die zur Anzeige von Werten, Skalen, Funktionen usw. dienen. Ein Grafikrechner 58 ist ebenfalls an den Bi!dschirm angeschlossen. Über je einen Datenbus 59, 60 und 61 ist ein Rechner 62 an die Bedienoberfläche 53 angeschlossen. Dabei gibt der Datenbus 59 von den Bedienelementen 55 dem Rechner 62 Angaben oder Befehle über die Konfiguration des Mischpultes oder deren Veränderung ab. Der Datenbus 60 gibt dem Rechner 62 von den Bedienelementen 56 neue Werte für die Parameter zur Verarbeitung der Audiosignale oder der verwendeten Algorithmen an. Der Datenbus 61 gibt dem Grafikrechner 58 und somit dem Bildschirm 57 aus dem Rechner 62 Angaben über den augenblicklichen Zustand des Mischpultes und der Audiosignale ab. Der Rechner 62 ist über einen Datenbus 63 und einen Bus 71 auch mit einem Signalprozessor 64 verbunden, der die eigentlichen Audiosignale verändert, mischt usw. Deshalb hat dieser auch mehrere Eingänge 65 und Ausgänge 66 für Audiosignale. Der Signalrechner 64 besteht aus dem eigentlichen Kern eines beispielsweise digital arbeitenden Mischpultes und ist somit an sich bekannt und hier nicht weiter dargestellt. Dem Signalrechner 64 ist eine Algorithmenbibliothek 67 zugeordnet, in der alle Algorithmen gespeichert sind, die bei der Verarbeitung der Signale aus den Eingängen 65 verwendet werden. Diese ist über einen Bus 68 mit dem Rechner 62 und über einen Bus 69 mit dem Signalprozessor 64 verbunden.

In einem Audio-Mischpult bekannter Art ist die Bedienoberfläche 53 über geeignete Mittel direkt mit dem Prozessrechner 64 verbunden, sodass die Bedienelemente 55, 56 direkt auf die Verarbeitung der Signale für die Ausgänge 66 Einfluss nehmen können. Um gemäss der Erfindung zusätzliche Möglichkeiten für den Betrieb eines solchen Mischpultes zu schaffen, ist zwischen der Bedienoberfläche 53 und dem Prozessrechner 64 der Rechner 62 eingeschaltet, der Buch über den Zustand, d.h. alle Einstellungen des Mischpultes und der damit verbundenen Signale, führt. Wenn über die Bedienelemente 55 die Konfiguration des Mischpultes verändert wird, so geschieht dies über entsprechende Daten, die über den Datenbus 59 den Rechner 62 dazu bewegen, einerseits über den Bus 68 in der Algorithmenbibliothek 67 neue Algorithmen zu wählen und an den Signalprozessor 64 ausgeben zu lassen und andererseits den Grafikrechner 58 über den Datenbus 61 anweisen, die Anzeigen, Skalen usw. am Bildschirm 57 der neuen Konfiguration anzupassen. Unter dem Begriff Konfiguration ist die gesamte für die Verarbeitung der Audiosignale vorgesehene Anordnung zu verstehen. Sie kann beispielsweise in einem Blockschaltbild dargestellt werden, in dem alle Verarbeitungen wie, Verstärkungen, Addition von Signalen, Filterungen, Pegelveränderungen usw. aufgeführt werden. Ein solches Blockschaltbild, das genau einer Konfiguration entspricht, kann durch Änderung der Konfiguration verändert werden, so dass dann ein anderes Blockschaltbild für die Verarbeitung gilt usw. Werden dagegen die Bedienelemente 56 betätigt, so bleibt die Konfiguration (das Blockschaltbild) erhalten und es werden, lediglich Werte für Parameter in den vorgesehenen Algorithmen verändert, über den Bus 71 an den Signalprozessor 64 abgegeben und über den Grafikrechner 58 im Bildschirm 57 auch angezeigt. So können solche Werte, wie sie beispielsweise in Fig. 6 dargestellt sind, verändert werden. Angenommen, der Drehkopf 70. diene dazu, in einem Filter eine Grenzfrequenz anzugeben, so wird diese durch Drehen des Drehknopfes 70 verändert und bei 47 auch in Werten angezeigt. Zudem erkennt man dann auch in welchem Kanal diese Änderung vorgenommen wurde usw.

Der Rechner 62 dient somit dazu, den Zustand von Signalpfaden , Pegelstellern, Filtern, die Dynamik verändernden Prozessoren, sowie die Grösse von Signalen, die Stellung und die Veränderung der Stellung von Eingabeelementen usw. zu erfassen und auf dem Bildschirm 57 in geeigneter Form darzustellen. Zudem erteilt er dem Signalprozessor 64 Steuerbefehle zur Bearbeitung der Ton- und Videosignale. Durch diese jederzeit angepasste Anzeige wird der Benutzer auch geführt, indem er jederzeit erkennen kann, welche Veränderungen auf verschiedenen Ebenen sein Eingriff in die bestehenden Einstellungen bewirkt. Beispielsweise bewirkt eine Veränderung der Grenzfrequenz an einem Filterbaustein nicht nur die Anzeige der neuen Grenzfrequenz, sondern zusätzlich auch die aktualisierte Anzeige weiterer Werte, die davon abhängen, beispielsweise dem Pegel usw.

Die Bedienelemente 55 stellen Mittel dar, mit denen durch die Auswahl der Algorithmen der Signalfluss in den Audiokanälen definiert werden kann. Im Rechner 62 sind durch die gespeicherten Programmteile auch Mittel definiert, die die Zuordnung der Bedienelemente bestimmen, beispielsweise in dem Sinne, dass eine Reihe oder Kolonne von Drehknöpfen auf dem Mischpult zur Einstellung von gleichen Parametern dient, während andere Parameter durch Elemente in anderen Kolonnen oder Reihen beeinflusst werden. Es kann auch bedeuten, dass einzelne Bedienelemente bei einer Konfiguration stillgelegt sind und keine Wirkung ausüben können, wobei die Vorrichtung so ausgestaltet ist, dass mit einem Bedienelement mehrere Parameter verändert werden können, z.B. durch serielle Ansteuerung. Es kann auch einfach bedeuten, dass die Sprache der Beschriftung z.B. an der Stelle 49 usw. angepasst werden kann, oder dass sich in Teilen der Anzeige die Farbe rythmisch verändern oder wechseln lässt.

## Patentansprüche

1. Vorrichtung zur Eingabe von Werten zur Verarbeitung von Audiosignalen in einem Signalprozessor (64), mit einem Bildschirm (34, 57) zur Anzeige der Werte, mit mindestens zwei Elementen (35, 36, 37, 55, 56) zur manuellen Eingabe der Werte vor dem Bildschirm angeordnet, mit einem Träger (42) für Elemente (35, 36, 37, 55, 56) zur manuellen Eingabe, der dem Bildschirm in Blickrichtung vorgeschaltet ist, wobei die Elemente über Verbindungen vor dem Bildschirm mit einem Rechner (62) verbunden sind, der die Stellung der Elemente zur manuellen Eingabe über Daten erfasst und in mindestens einem Bereiche (35', 36', 37') auf dem Bildschirm eine Rückmeldung über eingestellte Werte anzeigt,
**dadurch gekennzeichnet,**
**dass** der Rechner (62) mit dem Signalprozessor (64) für die Verarbeitung der Audiosignale so verbunden ist, dass der Rechner dem Signalprozessor Steuerbefehle zur Verarbeitung der Audiosignale entsprechend den Einstellungen an den Elementen zur manuellen Eingabe abgeben kann,
**dass** dem Bildschirm und dem Träger ein Element (11) zur Befestigung elektronischer Bauteile zugeordnet ist, das zur Befestigung elektronischer Bauteile zwischen dem Träger und dem Bildschirm angeordnet ist, wobei auf dem Element (11) zur Befestigung elektronischer Bauteile Leiterbahnen befestigt sind, und dass die Vorrichtung so ausgestaltet ist, dass mit einem Element (35, 36, 37) zur manuellen Eingabe der Werte mehrere Parameter verändert werden können.

2. Vorrichtung nach Anspruch 1, **dadurch gekennzeichnet, dass** der Träger (42) den Elementen (35, 36, 37) zugeordnete durchsichtige Bereiche (35', 36', 37') aufweist.

3. Vorrichtung nach Anspruch 1, **dadurch gekennzeichnet, dass** der Rechner die Konfiguration für die Verarbeitung der Audiosignale im Signalprozessor bestimmt.

4. Vorrichtung nach Anspruch 1, **dadurch gekennzeichnet, dass** als Element zur Eingabe Drehgeber (23) vorgesehen sind.

5. Vorrichtung nach Anspruch 1, **dadurch gekennzeichnet, dass** als Element zur Eingabe linear verstellbare Geber (14) vorgesehen sind.

6. Vorrichtung nach Anspruch 1, **dadurch gekennzeichnet, dass** der Rechner (62) mit Bedienelementen (55) verbunden ist, die die Konfiguration der Vorrichtung bestimmen.

7. Vorrichtung nach Anspruch 1, **dadurch gekennzeichnet, dass** der Bildschirm weitere Eingabeelemente (38, 39) anderer Art aufweist.

8. Vorrichtung nach Anspruch 1, **dadurch gekennzeichnet, dass** der Rechner (62) über Anzeigen in Bereichen (35', 36', 37') auf dem Bildschirm den Zustand von Elementen wie Signalpfaden, Pegelstellern, Filtern, die Dynamik verändernden Prozessoren, die Grösse von Signalen, die Stellung und die Veränderung der Stellung von Eingabeelementen usw. erfasst und auf dem Bildschirm (57) in geeigneter Form darstellt.

## Claims

1. A device for entering values for the processing of audio signals in a signal processor (64) including a display screen (34, 57) for displaying the values, at least two elements (35, 36, 37, 55, 56) arranged in front of the display screen for manually inputting the values, a carrier (42) for elements (35, 36, 37, 55, 56) for manual inputting, which is provided in front of the display screen in the direction of view, the elements being connected via connections in front of the display screen to a computer (62), which determines the position of the elements for manual inputting by means of data and displays a feedback signal relating to set values in at least one region (35', 36', 37') of the screen, **characterised in that** the computer (62) is so connected to the signal processor (64) for the processing of the audio signals that the computer can transmit control commands to the signal processor for processing the audio signals corresponding to the settings at the elements for manual inputting, that associated with the display screen and the carrier there is an element (11) for connecting electronic components, which is arranged between the carrier and the display screen for connecting electronic components, wherein fastened to the element (11) for connecting electronic components there are conductive tracks, and that the device is so constructed that a plurality of parameters can be altered with one element (35, 36, 37) for manually inputting the values.

2. A device as claimed in Claim 1, **characterised in that** the carrier (42) has transparent regions (35', 36', 37') associated with the elements (35, 36, 37).

3. A device as claimed in Claim 1, **characterised in that** the computer determines the configuration for the processing of the audio signals in the signal processor.

4. A device as claimed in Claim 1, **characterised in that** rotary signal generators (23) are provided as the elements for inputting.

5. A device as claimed in Claim 1, **characterised in that** manually movable signal generators (14) are provided as the elements for inputting.

6. A device as claimed in Claim 1, **characterised in that** the computer (62) is connected to operating elements (55), which determine the configuration of the device.

7. A device as claimed in Claim 1, **characterised in that** the display screen has further input elements (38, 39) of a different type.

8. A device as claimed in Claim 1, **characterised in that** the computer (62) determines the state of elements such as signal paths, level controllers, filters, processors altering the dynamics, the magnitude of signals, the position and the change in position of input elements etc. by means of displays in regions (35', 36', 37') on the display screen and presents them on the display screen (57) in a suitable form.

## Revendications

1. Dispositif pour l'entrée de valeurs pour le traitement de signaux audio dans un processeur de signaux (64), avec un écran (34, 57) d'affichage des valeurs, avec au moins deux éléments (35, 36, 37, 55, 56) d'entrée manuelle des valeurs, disposés devant l'écran, avec un support (42) pour les éléments (35, 36, 37, 55, 56) d'entrée manuelle, précédant l'écran dans la direction du regard, les éléments étant reliés à un ordinateur (62) par des connexions devant l'écran, ledit ordinateur saisissant au moyen de données la position des éléments d'entrée manuelle et affichant sur au moins une zone (35', 36', 37') de l'écran un message de retour sur les valeurs réglées, **caractérisé en ce que** l'ordinateur (62) est relié au processeur de signaux (64) pour le traitement des signaux audio de telle sorte que l'ordinateur puisse délivrer au processeur de signaux des instructions de commande pour le traitement des signaux audio en fonction des réglages sur les éléments d'entrée manuelle, qu'un élément (11) de fixation de composants électroniques est affecté à l'écran et au support, lequel est disposé entre le support et l'écran pour la fixation de composants électroniques, sur l'élément (11) de fixation de composants éléctroniques des pistes conductives etant fixés, et **en ce que** le dispositif est agencé tel que avec un élément (35, 36, 37) d'entrée manuelle des valeurs plusieurs paramètres peuvent être modifiés.

2. Dispositif selon la revendication 1, **caractérisé en ce que** le support (42) comporte des zones (35', 36', 37') transparentes affectées aux éléments (35, 36, 37).

3. Dispositif selon la revendication 1, **caractérisé en ce que** l'ordinateur définit la configuration pour le traitement des signaux audio dans le processeur de signaux.

4. Dispositif selon la revendication 1, **caractérisé en ce que** des encodeurs (23) sont prévus comme élément d'entrée.

5. Dispositif selon la revendication 1, **caractérisé en ce que** des transmetteurs (14) linéairement réglables sont prévus comme élément d'entrée.

6. Dispositif selon la revendication 1, **caractérisé en ce que** l'ordinateur (62) est relié à des éléments de commande (55) définissant la configuration du dispositif.

7. Dispositif selon la revendication 1, **caractérisé en ce que** l'écran comporte d'autres éléments d'entrée (38, 39) d'un autre type.

8. Dispositif selon la revendication 1, **caractérisé en ce que** l'ordinateur (62) saisit par des affichages sur les zones (35', 36', 37') de l'écran l'état d'éléments tels que chemins de signaux, éléments de réglage de niveau, filtres, les processeurs modifiant la dynamique, la grandeur des signaux, la position et la variation de position d'éléments d'entrée, etc., et les affiche sous une forme appropriée sur l'écran (57).
